# EUROPÄISCHE PATENTANMELDUNG

(11) **EP 0 698 460 A2**
(43) Veröffentlichungstag der Anmeldung: **28.02.1996**
(21) Anmeldenummer: 95113070.7
(22) Anmeldetag: 19.08.1995
(51) Int. Cl.: B28B 3/02

(54) **Betonformmaschine**

(30) Priorität: 27.08.1994 DE 4430536
(71) Anmelder: Rampf Formen GmbH, D-89604 Allmendingen (DE)
(72) Erfinder: Hess, Herbert, D-88437 Maselheim (DE)
(74) Vertreter: Patentanwälte Eisele, Otten & Roth

(57) **Zusammenfassung**

Betonformmaschine mit einem Bär, an welchem ein Formoberteil (4) lösbar befestigt ist. Die hierzu verwendete Schnellbefestigungsvorrichtung umfaßt Verbindungszapfen (5), die einen Schaft und ein verbreitertes Querstück aufweisen. Zur Vereinfachung der Vorrichtung sind die Verbindungszapfen (5) mit ihren Schäften an dem Formoberteil (4) befestigt. An dem Bär oder einer mit diesem fest verbundenen Tragplatte (2) befindet sich ein horizontaler Schieber (6) mit schlüssellochförmigen Aussparungen (23), in welche die Verbindungszapfen (5) von unten eingefügt werden können. Pneumatische Hubelemente (7, 8) untergreifen den Schieber (6) und ziehen ihn in der Verbindungsstellung an die Querstücke heran hoch.

## Beschreibung

Die Erfindung betrifft eine Betonformmaschine mit einem Bär und mit einem Formoberteil, welche beiden Teile mit Hilfe pneumatischer Hubelemente rüttelfest zusammenspannbar sind nach dem Oberbegriff des Patentanspruchs 1.

Eine Betonformmaschine dieser Art ist aus dem deutschen Gebrauchsmuster 88 15 262 bekannt. Danach sind die Verbindungsorgane als vom Bär herabhängende Zuganker ausgebildet, die unten einen breiten Kopf haben und mittels eigener pneumatischer Hubelemente nach oben an den Bär herangezogen werden können. In der Anlageplatte des Stempeloberteils sind mehrere parallel zueinander verlaufende Schlitze ausgebildet, in welche die Schäfte der Zugorgane eingeführt werden können. Um ein solches Formoberteil anzubauen, wird es seitlich in horizontaler Richtung in die Zuganker eingeführt, das heißt an diesen aufgehängt, sodaß die Auflageplatte und damit das ganze Formoberteil mit seinem Gewicht auf den Köpfen der Zuganker aufliegt. Die pneumatischen Hubelemente ziehen dann über die Zuganker das Formoberteil bis zur festen Anlage an den Bär heran.

Diese bekannte, auch als Schnellwechseleinrichtung bezeichnete Konstruktion hat zwei wesentliche Nachteile. Die langen Schlitze in der Anlageplatte des Formoberteils erfordern einen verhältnismäßig komplizierten Unterbau, der unter den Schlitzen einen freien Kanal schafft, durch den sich die Köpfe der Zuganker bewegen können. Andererseits ist das seitliche Aus- und Einfahren des Formoberteils unbefriedigend. Es wird meist mit dem Hubstapler durchgeführt, wobei die Genauigkeit der Bewegungssteuerung zu wünschen übrig läßt, was andererseits dazu geführt hat, daß die Zuganker länger und größer und die Schlitze breiter gewählt werden, als sie nach reinen Festigkeitsgesichtspunkten sein müßten.

Der Erfindung liegt die Aufgabe zugrunde, eine Betonformmaschine vorzuschlagen, bei der konstruktiv einfacher gestaltete Formoberteile verwendet werden können, die sich außerdem unkompliziert ein- und ausbauen lassen.

Diese Aufgabe wird ausgehend von einer Betonformmaschine der einleitend bezeichneten Art durch die kennzeichnenden Merkmale des Patentanspruchs 1 gelöst. Danach sind anstelle der Schlitze in der Anlageplatte an einem der beiden zu verbindenden Teile horizontal bewegliche Schieber geführt, die schlüssellochförmige Aussparungen aufweisen. Die Verbindungsorgane hingegen, die vorzugsweise als Zapfen mit pilzähnlichen Flachkopf ausgebildet sind, sitzen fest an dem anderen Teil. Sie sind zum Beispiel eingeschraubt. Und schließlich wirken die pneumatischen Hubelemente nicht auf die Verbindungsorgane, sondern auf die Schieber.

Um die beiden Teile aneinanderzukuppeln, werden die Verbindungsorgane mit ihren Querstücken in Höhenrichtung durch die große Öffnung der Schlüsselloch-Konfigurationen gesteckt und dann werden die Schieber z.B. von Hand betätigt, so daß die Schäfte der Verbindungsorgane in den Bereich der schmalen Öffnungen der Schlüsselloch-Konfigurationen kommen und die Querstücke an den Schiebern anliegen. Damit sind die beiden Teile eigentlich schon miteinander verbunden, ohne daß es einer Querbewegung des Formoberteils bedarf. Die Querstücke können sich nicht mehr aus den Schiebern befreien. Wenn deshalb jetzt die Hubelemente zwischen den Schiebern und dem Teil, an dem diese geführt sind, zur Wirkung gebracht werden, dann legen sich die beiden Teile fest aneinander.

Als pneumatische Hubelemente eignen sich elastische aufblasbare Kissen, zum Beispiel aus Gummi. Ganz besonders vorteilhaft sind sogenannte Hebekissen, die im entlüfteten Zustand ein flache rechteckige Form haben und aus einem extrem reißfesten mehrschichtigen Werkstoff bestehen, z.B. unter Verwendung von Aramid. Diese an sich für die verschiedensten Einsatzzwecke bekannten Hebekissen haben den Druckluftanschluß am Rand. Auch aus diesem Grund können sie in einen Spalt von nur wenigen Zentimetern eingelegt werden. Da Verletzungen der Hülle kaum zu befürchten sind, ist der Einbau unproblematisch. Mit solchen Kissen können Hebekräfte von mehreren Tonnen erzeugt werden.

Als bevorzugte Ausführungsform der Erfindung wird vorgeschlagen, daß die Verbindungsorgane am Formoberteil befestigt und die Schieber und die pneumatischen Hubelemente an der Formmaschine angeordnet sind. Damit bedarf es an den Formoberteilen, von denen meist eine große Anzahl auf Vorrat gehalten werden, keiner sonstigen konstruktiven Vorkehrungen mehr. Die Oberteile können wie üblich mit durchgehenden Anlageplatten abgeschlossen sein, in welche die Verbindungsorgane eingeschraubt sind.

Die pneumatischen Hubelemente und die Schieber können in den Bär eingebaut sein, der einen dazu geeigneten mehrschichtigen Rippen- oder Rahmenaufbau haben kann. Nicht selten ist aber je nach den Gegebenheiten bei der betreffenden Betonformmaschine ohnehin ein Abstand von ca. 30 bis 50 cm zwischen dem Bär und dem Formoberteil zu überbrücken, wobei dann zwischen diesen beiden Teilen eine sogenannte Zwischenauflast entsprechender Höhe eingebaut wird. Eine solche eignet sich hervorragend zur Aufnahme des Schiebers und der pneumatischen Hubelemente. Sie können dann nämlich auf die Tragplatte aufgebaut werden, welche die Unterseite der Zwischenauflast bildet. Diese Tragplatte muß entsprechend angeordnete und ausreichend groß bemessene Durchtrittsöffnungen für die Querstücke der Verbindungselemte aufweisen.

Wird als aktives Element ein Gummikissen verwendet, das seinen Leitungsanschluß an der flachen Seite hat, so wird vorgeschlagen, daß dieses Kissen auf einer über Füße von der Tragplatte beabstandeten Grundplatte angebracht ist und auf die obere Partie eines Spannrahmens drückt, dessen untere Partie die Grundplatte unterquert, wobei der Schieber zwischen der genannten unteren Partei und der Grundplatte angeordnet ist. Nach einer bevorzugten Ausführungsform besteht der Spannrahmen aus einer oberen Platte und einer unteren Platte, die durch zwei einander gegenüberliegende vertikale Verbindungsplatten miteinander verbunden sind, wobei die untere Platte eine Durchtrittsöffnung für das Querstück des jeweiligen Verbindungsorgans aufweist. Der Schieber kann zwischen den Füßen geführt sein. Zwischen dem Schieber und der Grundplatte muß bei entspanntem aktivem Element ein so großer Abstand sein, daß das Querstück Platz hat und sich auch noch bis zur Anlage des Formoberteils am Bär nach oben bewegen kann.

Um der Gefahr entgegenzuwirken, daß sich der Schieber unter der auftretenden Rüttelbelastung zurückbewegen und die Verbindungsorgane sich lockern könnten, wird vorgeschlagen, daß an den Berührungsflächen des Schiebers mit seiner Führung ineinandergreifende Erhebungen und Vertiefungen, zum Beispiel an der einen Seite eine vorstehende Warze und an der anderen Seite eine Einsenkung, vorgesehen sind. Diese Ausformungen fallen in der verriegelten Verbindungsstellung des Schieber ineinander und verhindern bei gespannten Hubelementen mit großer Sicherheit eine eventuelle schleichende Längsbewegung des Schiebers. Andererseits ist aber auch eine Verriegelung mittels Klinken möglich.

Die Verwendung von Hebekissen macht einen eigenen konstruktiven Aufbau für die pneumatischen Hubelemente entbehrlich. Es genügt im Prinzip, zwischen den Schiebern und ihrer Tragplatte jeweils ein Hebekissen einzufügen. Zur besseren Verteilung der Hubkräfte wird vorgeschlagen, unter den Schiebern eine gemeinsame Stützplatte anzuordnen und die Hebekissen zwischen der Tragplatte und dieser Stützplatte einzufügen. An der der Tragplatte zugewandten Seite der Stützplatte können Leisten angeordnet sein, welche das Hebekissen umschließen und eine Horizontalbewegung desselben verhindert und außerdem einen bestimmten Mindestabstand zwischen der Stützplatte und der Tragplatte aufrechterhalten.

Ausführungsbeispiele der Erfindung werden nachfolgend anhand der Zeichnung erläutert. Im einzelnen zeigt
- Fig. 1: die Seitenansicht eines Schnellspannmoduls für das Stempeloberteil einer Betonformmaschine, wobei das linke Hubelement im Längsschnitt dargestellt ist,
- Fig. 2: die Draufsicht des Schnellspannmoduls nach Fig. 1, wobei das linke Hubelement entsprechend der Schnittlinie II-II horizontal aufgeschnitten ist,
- Fig. 3: eine Ansicht dieses Hubelements von rechts in Richtung des Pfeiles III, wobei der Schieber und die unteren Platte des Spannrahmens in der Achsebene des Verbindungszapfens quer geschnitten sind,
- Fig. 4: das Detail VI aus Fig. 1 in größerem Maßstab und in anderer Stellung des Schiebers,
- Fig. 5: eine Draufsicht, teilweise aufgeschnitten, einer zwei Schnellspannmodule gemäß Fig. 1 enthaltenden Zwischenauflast in kleinerem Maßstab,
- Fig. 6: einen Vertikalschnitt VI-VI der Zwischenauflast nach Fig. 5,
- Fig. 7: einen Horizontalschnitt VII-VII der abgebrochenen Hälfte einer anderen Zwischenauflast und
- Fig. 8: einen Vertikalschnitt VIII-VIII der Zwischenauflast nach Fig. 7.

Die Zwischenauflast nach den Fig. 5 und 6 ist eine Kastenkonstruktion mit mehreren Rippenwänden 1, einer horizontalen Tragplatte 2 als Boden und mehreren kleineren horizontalen Anschraubplatten 3 als obere Abdeckung. Diese Zwischenauflast, die etwa 350 mm hoch ist, wird von unten an den Bär einer Betonformmaschine angeschraubt. An ihre Tragplatte 2 wird mit Hilfe von zwei nachfolgend zu beschreibenden Schnellspannmodulen ein Formoberteil angewechselt, das heißt in unmittelbarer Anlage fest mit der Zwischenauflast verbunden. Das Formoberteil 4 ist nur in Fig. 1 an dem dort gezeigten Verbindungszapfen 5 bruchstückhaft angedeutet.

Mit einer Betonformmaschine können mit Hilfe verschiedener Formen die unterschiedlichsten Betonformkörper, zum Beispiel Pflastersteine verschiedener Gestalt und Abmessung, hergestellt werden. Dazu müssen die Formen schnell gewechselt werden können, oft mehrmals täglich.

Der Schnellspannmodul nach den Fig. 1 bis 4 ist unmittelbar auf die Tragplatte 2 der Zwischenauflast aufgebaut. Er besteht aus einem Schieber 6 und zwei etwa würfelförmigen Hubelementen 7 und 8. Der Schieber 6 ist ein Flacheisen mit einem Handgriff 9 am rechten Ende, der parallel zur Tragplatte 2 angebracht ist und die beiden Hubelemente 7 und 8 durchsetzt. Er ist in diesen geführt und durch zwei an seiner Unterseite angebrachte Anschlagleisten 10 in seinem Hub begrenzt. Die Anlagleisten 10 schlagen in den Endstellungen an den Hubelementen an.

Die Hubelemente 7 und 8 unterscheiden sich nicht, sodaß es genügt, nur eines zu beschreiben. Wie Fig. 3 am besten zeigt, sind zwei parallel zueinander angeordnete U-förmige Fußbügel 11 vorgesehen, die mit ihren Schenkelenden auf der Tragplatte 2 aufstehen und durch Schrauben 12 mit dieser verschraubt sind. Auf den Fußbügeln 11 ist eine etwa quadratische Grundplatte 13 aufgeschraubt. Fig. 3 zeigt auch, daß der Schieber 6 an den inneren Schenkelkanten der Fußbügel 11 seitlich geführt wird und nach oben zum Steg des Fußbügels hin Spiel hat.

Als Kraftübertragungsorgan weist das Hubelement 7 bzw. 8 einen Spannrahmen 14 auf, der aus einer oberen Platte 15, einer unteren Platte 16 und zwei einander gegenüberliegenden vertikalen Verbindungsplatten 17 besteht. An je zwei gegenüberliegenden Rändern der Platten 15 und 16 sind je drei zapfenartige Vorsprünge 18 ausgebildet, welche entsprechende Aussparungen der Verbindungsplatten 17 durchsetzen. Außerdem sind die Platten im Bereich dieser Verzapfungen miteinander verschweißt, sodaß der rechteckige Spannrahmen 14 eine beträchtliche Belastungsfähigkeit hat. Er ist so angeordnet, daß die untere Platte 16 den Schieber 6 unterfängt und die Verbindungsplatten 17 an den Rändern der Grundplatte 13 mit sehr geringem Abstand anliegen, sodaß der Spannrahmen sich nicht seitlich verschieben kann (Fig. 3). Außerdem ist die untere Platte 16 dadurch geführt, daß sie, wie Fig. 2 auf der linken Seite zeigt, um die Schenkel der Fußbügel 11 herum knapp ausgeschnitten ist. Sie kann sich also auf- und abbewegen, jedoch nicht drehen oder in der Ebene verschieben.

Das aktive Organ des Hubelements 7 bzw. 8 ist eine flache runde Dehnungskammer 19 aus Gummi, die mit zwei Anschlußtellern 20 fest verbunden ist. Der untere Anschlußteller ist mit der Grundplatte 13 und der obere Anschlußteller mit der oberen Platte 15 des Spannrahmens fest verschraubt. Eine Anschlußverschraubung 21 für Druckluft ist in den oberen Anschlußteller 20 eingeschraubt und ragt durch eine runde Öffnung 22 der oberen Platte 15 nach oben heraus. Wird die Dehnungskammer 19 mit Druckluft beaufschlagt, so vergrößert sich ihre Höhe bei gleichzeitiger Verringerung des Durchmessers. Dadurch wird der Spannrahmen 14 nach oben gedrückt, dessen untere Platte 16 den Schieber 6 anhebt.

Zur Verbindung des Formoberteils 4 mit der Zwischenauflast sind in die Anschlußplatte, welche das Formoberteil nach oben abschließt, vier Verbindungszapfen 5 fest eingeschraubt. Jedem Hubelement ist ein solcher Verbindungszapfen 5 zugeordnet. Der einzelne Verbindungszapfen hat oberhalb seines Gewindeschafts einen tellerförmigen Bund mit zwei Flächen zum Ansetzen eines Schraubenschlüssels, dann folgt ein zylindrischer Zapfenhals und dieser endet oben mit einem flachen runden Kopf, der oben schräg angefast ist. Der Kopf und der Bund haben etwa gleiche Durchmesser. Ein System von aufeinander abgestimmten Öffnungen in der Tragplatte 2 der Zwischenauflast, in der unteren Platte 16 des Spannrahmens und im Schieber 6 ermöglicht das Einfahren, Verriegeln und Spannen des jeweiligen Verbindungszapfens 5 in dem zugeordneten Hubelement 7 bzw. 8. Der Schieber 6 hat zwei schlüssellochförmige Öffnungen 23, die den beiden Hubelementen 7 und 8 zugeordnet sind. Die größere kreisförmige Partie dieser schlüssellochförmigen Öffnungen 23 hat einen so großen Durchmesser, daß der Kopf des Verbindungszapfens 5 gut durchgeht. In Schieberlängsrichtung schließt sich an diese runde Partie eine schmälere, schlitzförmige Partie der Öffnung 23 an, deren Breite dem Durchmesser des Zapfenhalses entspricht und die in einer Rundung endet.

Allerdings ist die schlüssellochförmige Öffnung 23 am linken Ende des Schiebers 6 nicht ganz vollständig, vielmehr ist das Schieberende gabelförmig gespreizt. An dieser Stelle ist ein flachzylindrischer Abstandshalter 16a auf der Platte 16 befestigt, der sich im Falle der unabsichtlichen Inbetriebnahme der Dehnungskammer 19 bei geöffnetem Schieber 6 am Fußbügel 11 abstützt.

In allen Darstellungen befindet sich der Schieber 6 in seiner linken Verriegelungsstellung. In dieser Stellung liegen die Anschlagleisten 10 an der unteren Platte 16 des Spannrahmens des Hubelements 7 an. Zieht man den Schieber am Handgriff 9 nach rechts, bis die Anschlagleisten 10 an der unteren Platte des Spannrahmens des Hubelements 8 zur Anlage kommen, so befindet sich der Schieber in seiner Öffnungsstellung. In dieser Stellung liegen die Mittelpunkte der großen Öffnungspartien der schlüssellochförmigen Öffnungen 23 in den Achsen 24 der Verbindungszapfen 5. Koaxial darunter liegen kreisrunde Öffnungen 25 und 26 in der unteren Platte 16 bzw. der Tragplatte 2. Diese Öffnungen 25 und 26 haben etwa den gleichen Durchmesser wie die großen Partien der schlüssellochförmigen Öffnungen 23 im Schieber. Ihr Durchmesser ist etwa 10 % größer als der Durchmesser des Kopfs des Verbindungszapfens 5.

Somit ist klar, daß durch vertikales Absenken der Zwischenauflast im Langsamgang der Betonformmaschine die Verbindungszapfen 5 bei geöffnetem Schieber 6 bis in die in den Figuren 1 und 3 gezeigte Stellung in die Hubelemente 7 bzw. 8 eingeführt werden können. Der Kopf des Verbindungszapfens tritt zuerst durch die Öffnung 26 der Tragplatte 2, dann durch die Öffnung 25 der unteren Platte 16 des Spannrahmens und schließlich durch die große Partie der schlüssellochförmigen Öffnung 23 des Schiebers 6. Nun kann der Schieber in seine Verriegelungsstellung verschoben werden, wobei der Verbindungszapfenschaft in die schlitzförmige Partie der schlüssellochförmigen Öffnung 23 eintritt und der Verbindungszapfenkopf mit dem größten Teil seines Umfangs auf dem Schieber 6 aufliegt. Werden nun die Dehnungskammern 19 unter Druck gesetzt, so wirken die Spannkräfte über die Schieber 6 auf die Verbindungszapfen 5, sodaß das Formoberteil mit voller Kraft an die Zwischenauflast herangezogen wird und der Schieber 6 infolge der bewirkten Flächenpressung nicht mehr bewegt werden kann.

Um ein vibrierendes Zurückstellen des Schiebers mit größerer Sicherheit zu verhindern, hat er an der Unterseite mehrere Einsenkungen 27 (Fig. 4), die mit Wurmschrauben 28 zusammenwirken. Diese Wurmschrauben sind in durchgehende Gewindebohrungen der unteren Platten 16 eingeschraubt und stehen mit ihrem oberen Ende in Form einer Warze 29 über die Oberfläche der Platte vor. Die Anordnung ist so getroffen, daß in der Verriegelungsstellung des Schiebers 6 die Warzen 29 von den darüberliegenden Einsenkungen 27 aufgenommen werden. Beim Öffnen des Schiebers entgleiten die Warzen den Einsenkungen, der Schieber hebt sich leicht an und gleitet auf den Spitzen der Warzen (Fig. 4).

Die Figuren 5 und 6 geben eine Vorstellung vom Einbau der beiden Schnellspannmodule in die Zwischenauflast. Auf der rechteckigen Tragplatte 2 verlaufen vier Rippenwände 1 in Längsrichtung, nämlich zwei lange in der Mitte und zwei kurze längs des rechten und linken Randes. An den schmalen Enden verlaufen zwei Rippenwände in Querrichtung über die ganze Breite, während vier kürzere Rippenwände den mittleren Raum in Querrichtung unterteilen und je zwei kürzere Rippenwände 1 die kürzeren Längswände in Querrichtung mit den längeren mittleren Längswänden verbinden. Somit sind in der Längsmitte fünf Räume gebildet, von denen der mittlere und die beiden kleinen an den Enden durch Anschraubplatten 3 abgedeckt sind, während sich zwei längere durchgehende Anschraubplatten 3 über die seitlichen Räume erstrecken. Die Anschraubplatten 3 sind mit den Rippenwänden 1 verschweißt und haben Befestigungsbohrungen 30 zum Anschrauben der Zwischenauflast an den Bär.

Die langen Anschraubplatten 3 in Fig. 5 sind jeweils zu einem Teil abgebrochen dargestellt, sodaß im unteren Teil der Figur der Blick auf den gesamten Schnellspannmodul frei wird. Insbesondere ist hier der Schieber 6 in seiner vollen Länge dargestellt. Er durchsetzt die entsprechend ausgesparten mittleren Längs-Rippenwände 1. Zur Gewichtsersparnis sind in den Rippenwänden 1 und auch im Schieber 6 rechteckige Aussparungen angebracht. Ein Druckluftverteiler 31 hat eine Anschlußverschraubung 32 für einen gemeinsamen Druckluftanschluß und vier abgehende Anschlüsse, die über nicht dargestellte Schlauchleitungen mit den Anschlußverschraubungen 21 der vier Dehnungskammern 19 verbunden sind.

Das zweite in den Figuren 7 und 8 dargestellte Beispiel ist konstruktiv wesentlich einfacher durch die Verwendung sogenannter Hebekissen 35. Hierbei handelt es sich um ein modernes Arbeitshilfsmittel, das von Rettungsdiensten und Monteuren nicht nur zum Heben, sondern zum Pressen, Spalten, Stemmen eingesetzt wird und Kräfte von mehreren Tonnen entwickelt. Diese Kissen sind im entlüfteten Zustand von flacher rechteckiger Form. Der Druckluftanschluß befindet sich am Rand, vorzugsweise an einer Ecke. Der Kissenwerkstoff ist extrem reißfest und hat einen mehrschichtigen Aufbau aus Kunststoff mit Gewebeeinlagen, insbesondere einem Netzgewebe aus Aramid.

Die strichpunktierte Mittellinie in Fig. 7 zeigt, daß der weggebrochene Teil der Zwischenauflast spiegelbildlich aussieht. Insgesamt sind also zwei Hebekissen 35 und zwei Schieber 6' vorhanden. Diese beiden Schieber 6' liegen auf einer gemeinsamen Stützplatte 36 mit H-förmigen Umriß. Sie ist vertikal frei beweglich und an sie durchsetzenden Distanzbolzen 37 geführt, welche die Tragplatte 2' mit ihrer Anschraubplatt 3' verbinden. Die Schieber 6' haben im wesentlichen die gleiche Form wie beim ersten Beispiel, sind hier jedoch durch zwei Führungszapfen 38, die sich in Längsschlitzen bewegen, in Schieberichtung geführt. Jeder Schieber hat vorne einen Handgriff 39 und wird durch eine an diesem angeordnete Klinke 40 in der gezeigten Verbindungsstellung arretiert. Die Klinke kann beim Herausziehen der Schieber mit dem Daumen gelöst werden. Die Tragplatte 2' ist mit der Anschraubplatte 3' außer durch die Distanzbolzen 37 auch noch durch verschiedene vertikale Wandabschnitte 41 verbunden.

Die Hebekissen 35 sind zwischen der Tragplatte 2' und der Spitzplatte 36 eingelegt und von Leisten 42 umgeben. Diese Leisten sind an der Unterseite der Stützplatte 36 angebracht und bewirken einen bestimmten Mindestabstand der Stützplatte 36 zur Tragplatte 2', so daß das entlüftete Hebekissen keiner Druckbelastung ausgesetzt ist. Die Leisten 42 verhindern außerdem eine horizontale Verlagerung des Hebekissens.

Die Funktion der Schnellspanneinrichtung nach diesem Beispiel entspricht derjenigen des ersten Beispiels. Es wird angenommen, daß an die Zwischenauflast, die an der Bärunterseite einer Betonsteinformmaschine befestigt ist, ein Formoberteil angesetzt werden soll. Dazu wird das Formoberteil bereitgelegt, die Schieber 6' sind gezogen. Der Bär bewegt sich mit der Zwischenauflast langsam nach unten. Dabei finden die Verbindungszapfen 5' des Formoberteils von unten in die schlüssellochförmigen Öffnungen der Schieber, so daß schließlich die Köpfe der Verbindungszapfen 5' über den Schiebern 6' liegen. Die Stützplatte 36 liegt derweil mit ihren Leisten 42 auf der Tragplatte 2' auf. Nun werden die Schieber eingeschoben und mit ihren Klinken 40 verriegelt. Sodann werden die Hebekissen 35 unter Druck gesetzt, so daß sich die Stützplatte 36 anhebt und über die Schieber 6' die Verbindungszapfen 5' des Formoberteils mitnimmt und dieses somit fest an der Zwischenauflast zur Anlage bringt. Die Demontage des Formoberteils erfolgt sinngemäß in umgekehrter Reihenfolge.
- 1: Rippenwand
- 2: Tragplatte
- 2': Tragplatte
- 3: Anschraubplatte
- 3': Anschraubplatte
- 4: Formoberteil
- 5: Verbindungszapfen
- 5': Verbindungszapfen
- 6: Schieber
- 6': Schieber
- 7: Hubelement
- 8: Hubelement
- 9: Handgriff
- 10: Anschlagleiste
- 11: Fußbügel
- 12: Schraube
- 13: Grundplatte
- 14: Spannrahmen
- 15: obere Platte
- 16: untere Platte
- 16a: Abstandshalter
- 17: Verbindungsplatte
- 18: Vorsprung
- 19: Dehnungskammer
- 20: Anschlußteller
- 21: Anschlußverschraubung
- 22: Öffnung
- 23: schlüssellochförmige Öffnung
- 24: Achse
- 25: Öffnung (in 16)
- 26: Öffnung (in 2)
- 27: Einsenkung
- 28: Wurmschraube
- 29: Warze
- 30: Befestigungsbohrung
- 31: Druckluftverteiler
- 32: Anschlußverschraubung
- 35: Hebekissen
- 36: Stützplatte
- 37: Distanzbolzen
- 38: Führungszapfen
- 39: Handgriff
- 40: Klinke
- 41: Wandabschnitt
- 42: Leiste

## Patentansprüche

1. Betonformmaschine mit einem Bär und einem Formoberteil (4), welche beiden Teile mit Hilfe pneumatischer Hubelemente (7, 8) rüttelfest zusammenspannbar sind, mit an dem einen Teil (4) angeordneten Verbindungsorganen (5), die je einen Schaft und ein verbreitertes Querstück aufweisen, und mit einer an dem anderem Teil (2, 3) angeordneten horizontalen Platte, wobei die Schäfte der Verbindungsorgane (5) entsprechende Schlitze der Platte durchsetzen und die Querstücke an der gegenüberliegenden Seite der Platte anliegen, dadurch gekennzeichnet, daß an einem Teil die Verbindungsorgane (5) befestigt sind, daß an dem anderen Teil horizontale Schieber (6) geführt sind, die schlüssellochförmige Aussparungen (23) aufweisen und zwischen einer Lösestellung und einer Verbindungsstellung verschoben werden können, daß in der Lösestellung die Querstücke der Verbindungsorgane (5) durch die Aussparungen (23) der Schieber gesteckt werden können, während in der Verbindungsstellung die Querstücke an den Schiebern anliegen, und daß die pneumatischen Hubelemente (7, 8; 35) in Spannrichtung auf die Schieber (6) wirken.

2. Betonformmaschine nach Anspruch 1, dadurch gekennzeichnet, daß die Verbindungsorgane (5) Zapfen mit einem pilzähnlichen Flachkopf sind.

3. Betonformmaschine nach Anspruch 2, dadurch gekennzeichnet, daß die pneumatischen Hubelemente (7, 8) je ein aufblasbares Kissen (19) aufweisen.

4. Betonformmaschine nach Anspruch 3, dadurch gekennzeichnet, daß das Kissen ein sogenanntes Hebekissen (35) ist, das im entlüfteten Zustand eine flache rechteckige Form hat, aus einem extrem reißfesten mehrschichtigen Werkstoff besteht und am Rand einen Anschluß für eine flexible Druckleitung aufweist.

5. Betonformmaschine nach Anspruch 1, dadurch gekennzeichnet, daß die Verbindungsorgane (5) am Formoberteil befestigt und die pneumatischen Hubelemente (7, 8; 35) und die Schieber (6; 6')auf einer Tragplatte (2; 2') angeordnet sind, welche die Bärunterseite bildet und Durchtrittsöffnungen (26) für die Querstücke aufweist.

6. Betonformmaschine nach Anspruch 5, dadurch gekennzeichnet, daß das einzelne pneumatische Hubelement (7, 8) ein aufblasbares Kissen (19) aufweist, das auf einer auf Füßen (11) ruhenden Grundplatte (13) angebracht ist und auf die obere Partie eines Spannrahmens (14) drückt, dessen untere Partie die Grundplatte (13) unterquert, wobei der Schieber (6) zwischen der genannten unteren Partie und der Grundplatte (13) angeordnet ist.

7. Betonformmaschine nach Anspruch 6, dadurch gekennzeichnet, daß der Spannrahmen (14) eine obere Platte (15) und eine untere Platte (16) aufweist, die durch zwei einander gegenüberliegende vertikale Verbindungsplatten (17) miteinander verbunden sind, wobei die untere Platte (16) eine Durchtrittsöffnung (25) für das Querstück des jeweiligen Verbindungsorgans aufweist.

8. Betonformmaschine nach Anspruch 7, dadurch gekennzeichnet, daß an den Berührungsflächen des Schiebers (6) mit der unteren Platte (16) des Spannrahmens ineinandergreifende Erhebungen (29) und Vertiefungen (27) vorgesehen sind.

9. Betonformmaschine nach Anspruch 5, dadurch gekennzeichnet, daß die pneumatischen Hubelemente Hebekissen (35) aufweisen, die zwischen den Schiebern (6') und der Tragplatte (2') eingefügt sind.

10. Betonformmaschine nach Anspruch 9, dadurch gekennzeichnet, daß zwischen den Hebekissen (35) und den Schiebern (6') eine gemeinsame Stützplatte (36) lose angeordnet ist.
